# EUROPÄISCHE PATENTSCHRIFT

(11) **EP 0 529 423 B1**
(45) Veröffentlichungstag und Bekanntmachung des Hinweises auf die Patenterteilung: **18.05.1994**
(21) Anmeldenummer: 92113791.5
(22) Anmeldetag: 13.08.1992
(51) Int. Cl.: E06B 3/26

(54) **Fenster, Tür oder dgl. in wärmegedämmter Ausführung**
Thermally insulated version of a window, door or similar
Version thermo-isolante d'une fenêtre, porte ou similaire

(30) Priorität: 24.08.1991 DE 4128141
(43) Veröffentlichungstag der Anmeldung: 03.03.1993
(73) Patentinhaber: WICONA BAUSYSTEME GMBH & CO. KG, D-89077 Ulm (DE)
(72) Erfinder: Kern, Horstmar, W-7900 Ulm (DE); Bommer, Werner, W-7900 Ulm (DE)
(74) Vertreter: Dziewior, Joachim, Dipl.-Phys. Dr.

(56) Entgegenhaltungen:
- DE-A- 3 132 182
- DE-B- 1 157 759
- DE-C- 3 716 617

## Beschreibung

Die Erfindung betrifft ein Fenster, eine Tür oder dgl. in wärmegedämmter Ausführung nach dem Oberbegriff des Anspruchs 1.

Bei einem Fenster, einer Tür oder dgl. der genannten Art (etwa nach der WICONA®-Lagerliste 1988/89, beispielsweise Seite 43/44 oder auch DE-A-3716617) gestaltet sich die Montage der Mitteldichtung relativ aufwendig, da sich die Verankerungsnuten für die Mitteldichtung auf gleicher Höhe befinden. Durch die vorhandene, äußere Verankerungsnut bildet sich zudem eine frontseitige Rinne aus, die zu Verschmutzungen neigt.

Der Erfindung liegt daher die Aufgabe zugrunde, bei einem Fenster, einer Tür oder dgl. der genannten Art die Montage der Mitteldichtung zu vereinfachen.

Die Aufgabe wird erfindungsgemäß dadurch gelöst, daß die Mitteldichtung einen zum äußeren Metallprofil gerichteten Verankerungsfuß aufweist, der sich auf dem Isoliersteg abstützt und dabei eine rückwärtige Verlängerung des Andrücksteges hintergreift.

Der Wegfall der äußeren Verankerungsnut für die Mitteldichtung bedingt dabei gleichzeitig eine Materialeinsparung.

Nach einer besonderen Ausführungsform der Erfindung ist die rückseitige Verlängerung zum Verankerungsfuß unter einem Winkel α von etwa 20 - 40° abgeschrägt.

Die Montage der Mitteldichtung wird insbesondere dadurch erleichtert und die Abdichtung insgesamt verbessert, daß die rückwärtige Verlängerung von einem Wulst abgeschlossen ist. Dieser Wulst wirkt als Dreh- und Abdichtlinie. Die Montage wird weiterhin auch dadurch erleichtert, daß der Wulst vorzugsweise in einer Ebene angeordnet ist, die unterhalb der Nut des inneren Metallprofils verläuft.
Gute Reinigungsmöglichkeiten des Blendrahmens ergeben sich vorzugsweise dann, wenn der Andrücksteg und dessen rückwärtige Verlängerung in etwa bündig mit einem Quersteg des äußeren Metallprofils abschließen.

Die Erfindung wird anhand der folgenden Ausführungsbeispiele näher erläutert. Es zeigt
- Fig. 1a, 1b: das Einschwenken der Mitteldichtung in das Blendrahmenprofil,
- Fig. 2: das in Fig. 1b bezeichnete Detail in vergrößertem Maßstab,
- Fig. 3 und 4: zwei Ausführungsformen eines erfindungsgemäßen Fensters.

Nach den Figuren 1 - 4 besteht das wärmegedämmte Blendrahmenprofil 1 eines Fensters in bekannter Weise aus einem äußeren Metallprofil 2 und einem inneren Metallprofil 3, die im vorliegenden Fall durch zwei Isolierstege 4 miteinander verbunden sind. Diese Isolierstege 4 sind in Nuten 5,6 geführt und jeweils mittels Andrückstegen 7,8 festgelegt.

Eine Mitteldichtung 9 ist sowohl am äußeren Metallprofil 2 als auch am inneren Metallprofil 3 verankert. Dazu weist die Mitteldichtung 9 einen - zum äußeren Metallprofil 2 gerichteten - Verankerungsfuß 9' auf, der sich auf dem Isoliersteg 4 abstützt und eine rückwärtige Verlängerung 7' des Andrücksteges 7 hintergreift. Bezüglich des inneren Metallprofils 3 ist die Mitteldichtung 9 in eine Nut 10 eingeklipst.

In Fig. 1a ist der Einschwenkvorgang für die Mitteldichtung 9 angedeutet. Der Verankerungsfuß 9' wird dabei gegen die Verlängerung 7' des Andrücksteges 7 angesetzt. Wie insbesondere aus Fig. 2 deutlich hervorgeht, wirkt ein die Verlängerung 7' abschließender Wulst 11 als Drehlinie. Da der Wulst 11 unterhalb der Nut 10 angeordnet ist, gestaltet sich die Montage der Mitteldichtung 9 sehr einfach. Bei einer vorgegebenen Breite B der Isolationszone und einem festgelegten Übermaß a der Dichtung 9 für die erforderliche Klemmwirkung wird nämlich durch den Höhenversatz H entsprechend dem entstehenden Winkel β die Montage der Dichtung 9 bei gleichem Halt erleichtert, da sich das Montagemaß x gegenüber dem Übermaß a entsprechend dem Winkel β verkleinert (bei Verklemmung ohne Höhenversatz H entspricht das Übermaß x = a). Die Verlängerung 7' ist gegenüber dem Verankerungsfuß 9' unter einem Winkel α abgeschrägt. Im montierten Zustand der Mitteldichtung 9 nach Fig. 1b bzw. 2 wirkt der Wulst 11 zugleich als Abdichtlinie. Durch die entstehende Kraftwirkung bei entsprechendem Höhenversatz H kann außerdem die Dichtwirkung in der äußeren Zone gesteigert werden.

Im vorliegenden Fall schließen der Andrücksteg 7 und die Verlängerung 7' bündig mit einem Quersteg 12 des äußeren Metallprofils 2 ab, so daß sich eine glatte Fläche ergibt, die eine einwandfreie Reinigung ermöglicht.

Die Figuren 3 und 4 zeigen zwei bevorzugte Ausführungsformen eines erfindungsgemäßen Fensters. Die Bezeichnungen für analoge Teile des Flügelrahmenprofils 1a unterscheiden sich von denen des Blendrahmenprofils 1 nur durch den Index "a".

Nach Fig. 3 schlägt die Mitteldichtung 9 an einem T-förmig ausgebildeten Isoliersteg 4a, nach Fig. 4 an dem inneren Metallprofil 3a des Flügelrahmenprofils 1a an.

## Patentansprüche

1. Fenster, Tür oder dgl. in wärmegedämmter Ausführung, bei dem jeweils die Blendrahmenprofile (1) und Flügelrahmenprofile (1a) aus zwei im Abstand voneinander angeordneten Metallprofilen (2,3 bzw. 2a, 3a) bestehen, die über mindestens einen Isoliersteg (4 bzw. 4a) verbunden sind, der in Nuten (5,6 bzw. 5a, 6a) der Metallprofile (2,3 bzw. 2a, 3a) geführt und mittels Andrückstegen (7,8 bzw. 7a, 8a) festgelegt ist, wobei der Isoliersteg (4) des Blendrahmenprofils (1) durch eine am Flügelrahmenprofil (1a) anliegende Mitteldichtung (9) überbrückt ist, die in eine Nut (10) des inneren Metallprofils (3) eingreift,
dadurch gekennzeichnet,
daß die Mitteldichtung (9) einen zum äußeren Metallprofil (2) gerichteten Verankerungsfuß (9') aufweist, der sich auf dem Isoliersteg (4) abstützt und dabei eine rückwärtige Verlängerung (7') des Andrücksteges (7) hintergreift.

2. Fenster oder Tür nach Anspruch 1,
dadurch gekennzeichnet,
daß die rückwärtige Verlängerung (7') zum Verankerungsfuß. (9') unter einem Winkel α von etwa 20 - 40° abgeschrägt ist.

3. Fenster oder Tür nach Anspruch 1 oder 2,
dadurch gekennzeichnet,
daß die rückwärtige Verlängerung (7') von einem Wulst (11) abgeschlossen ist.

4. Fenster oder Tür nach Anspruch 3,
dadurch gekennzeichnet,
daß der Wulst (11) in einer Ebene angeordnet ist, die unterhalb der Nut (10) des inneren Metallprofils (3) verläuft (Höhenversatz H nach Fig. 2).

5. Fenster oder Tür nach einem oder mehreren der Ansprüche 1 - 4,
dadurch gekennzeichnet,
daß der Andrücksteg (7) und dessen rückwärtige Verlängerung (7') in etwa bündig mit einem Quersteg (12) des äußeren Metallprofils (2) abschließen.

## Claims

1. A window, door or the like of a thermally insulated design, in which the fixed frame profile members (1) and the movable leaf frame profile members (1a) respectively comprise two metal profile members (2, 3 and 2a, 3a respectively) which are arranged at a spacing from each other and which are connected by way of at least one insulating bar (4 and 4a respectively) which is guided in grooves (5, 6 and 5a, 6a respectively) of the metal profile members (2, 3 and 2a, 3a respectively) and fixed by means of pressure bars (7, 8 and 7a, 8a respectively), wherein the insulating bar (4) of the fixed frame profile member (1) is bridged over by a central seal (9) which bears against the movable leaf frame profile member (1a) and which engages into a groove (10) in the inner metal profile member (3), characterised in that the central seal (9) has an anchoring foot (9') which is directed towards the outer metal profile member (2) and which is supported on the insulating bar (4) and which in that condition engages behind a rearward extension (7') of the pressure bar (7).

2. A window or door according to claim 1 characterised in that the rearward extension (7') is angled at an angle α of about 20 - 40° relative to the anchoring foot (9').

3. A window or door according to claim 1 or claim 2 characterised in that the rearward extension (7') is terminated by a ridge (11).

4. A window or door according to claim 3 characterised in that the ridge (11) is arranged in a plane which extends beneath the groove (10) of the inner metal profile member (3) (displacement in respect of height H in Figure 2).

5. A window or door according to one or more of claims 1 to 4 characterised in that the pressure bar (7) and the rearward extension (7') thereof terminate approximately flush with a transverse bar (12) of the outer metal profile member (2).

## Revendications

1. Fenêtre, porte ou élément analogue en version thermo-isolante, sur laquelle respectivement les profilés du châssis (1) et les profilés du vantail (1a) sont constitués de deux profilés métalliques (2, 3 ou 2a, 3a) disposés à une certaine distance mutuelle lesquels sont assemblés par au moins une traverse isolante (4, 4a) qui est guidée dans des rainures (5, 6 ou 5a, 6a) desdits profilés métalliques (2, 3 ou 2a, 3a) et fixée au moyen de traverses à pression (7, ou 7a, 8a), la traverse isolante 4 du profilé 1 du châssis étant surmontée par un joint central 9 s'appliquant sur le profilé (1a) du vantail, joint qui pénètre dans une rainure (10) du profilé métallique intérieur (3), caractérisée en ce que, le joint central (9) présente un pied d'ancrage (9') orienté vers le profilé métallique extérieur (2) et qui s'appuie sur la traverse isolante (4 ) en venant en prise en même temps avec un prolongement (7') postérieur de la traverse à pression (7).

2. Fenêtre ou porte selon la revendication 1, caractérisée en ce que, le prolongement postérieur (7') est biseauté sous un angle α d'environ 20 à 40° en direction du pied d'ancrage (9').

3. Fenêtre ou porte selon la revendication 1 ou 2, caractérisée en ce que, le prolongement postérieur (7') se termine par un bourrelet (11).

4. Fenêtre ou porte selon la revendication 3, caractérisée en ce que, le bourrelet (11) est disposé dans un plan qui s'étend sous la rainure (10) du profilé métallique intérieur (3) (voir sur la figure 2 le décalage en hauteur H).

5. Fenêtre ou porte selon l'une ou plusieurs des revendications 1 à 4, caractérisée en ce que, la traverse à pression (7) et son prolongement postérieur (7') se terminent en s'alignant sensiblement sur une traverse (12) du profilé métallique extérieur (2).
